# DEMANDE DE BREVET EUROPEEN

(11) **EP 1 331 354 A1**
(43) Date de publication de la demande: **30.07.2003**
(21) Numéro de dépôt: 03352002.4
(22) Date de dépôt: 28.01.2003
(51) Int. Cl.: E06B 9/84, E06B 9/78, E06B 9/90

(54) **Volet roulant à manoeuvre par sangle avec dispositif anti-relevage**

(30) Priorité: 29.01.2002 FR 0201031
(71) Demandeur: Moulages Plastiques du Midi, 31600 Muret (FR)
(72) Inventeur: Albignac, Michel, 31600 Seysses (FR); Dambielle, Jean-Michel, 31130 Pin Balma (FR)
(74) Mandataire: Morelle, Guy

(57) **Abrégé**

Volet roulant apte à être associé à une ouverture comportant une composante verticale, comportant :
- un tablier (1) à lames articulées apte à s'enrouler et se dérouler,
- un arbre d'enroulement (2) défini selon un premier axe (3),
- des moyens (4) pour lier une lame primaire (5) du tablier avec l'arbre (2),
- des moyens d'entraînement (6) en rotation de l'arbre d'enroulement comportant une sangle pour dérouler et enrouler le tablier entre deux positions, une position abaissée pour fermer l'ouverture et une position relevée pour laisser libre l'ouverture,
- des moyens (9, 53) pour bloquer le tablier en position abaissée pour l'empêcher, par une action directe sur lui, de le ramener à sa position relevée, et
- des moyens (29) pour débloquer le tablier pour lui permettre de passer d'une position baissée à une position relevée.

## Description

La présente invention concerne les volets roulants à manoeuvre par sangle qui sont aptes à être associés à des ouvertures de bâtiment ou analogues comportant une composante verticale permettant à la gravité d'agir sur le volet roulant afin de l'entraîner en position abaissée.

De tels volets roulants ne disposent normalement pas de moyen anti-relevage, et lorsque le volet roulant est abaissé, une personne mal intentionnée peut relever le tablier en agissant directement sur celui-ci et en le relevant par soulèvement notamment à partir de la lame finale.

Il existe cependant des volets roulants à manoeuvre par sangle comportant des moyens anti-relevage de sécurité. Un tel volet roulant comporte essentiellement: un tablier à lames articulées apte à s'enrouler et se dérouler, un arbre d'enroulement défini selon un premier axe, des moyens pour lier la lame primaire du tablier, c'est à dire la lame supérieure du tablier lorsqu'il est déroulé, avec l'arbre d'enroulement, par exemple des attaches ou analogue, et des moyens d'entraînement en rotation par sangle de l'arbre d'enroulement pour placer le tablier entre deux positions, une position baissée pour fermer l'ouverture et une position relevée pour laisser libre cette ouverture. Le déroulement du tablier dans l'ouverture s'effectue grâce à la gravité lorsque l'opérateur agit sur la sangle pour libérer le tablier. Les moyens d'entraînement en rotation de l'arbre d'enroulement comportent une poulie ou analogue solidaire de l'arbre d'enroulement, une sangle montée en coopération avec la poulie de façon que, par une première force de traction exercée sur la sangle, la poulie soit entraînée en rotation dans un premier sens pour tendre à faire passer le tablier de sa position abaissée à sa position relevée et que, par une seconde force de traction sur la sangle opposée à la première, la poulie soit apte à être libérée en rotation dans le sens opposé au premier pour tendre à faire passer le tablier de sa position relevée à sa position abaissée par gravité.

De tels moyens anti-relevage sont déjà connus. Ils sont par exemple constitués par des crochets ou verrous montés en coopération avec une lame, par exemple la plus éloignée de l'arbre d'enroulement quand le tablier est dans sa position abaissée ou lame finale, et accessibles du côté du volet qui est tourné vers l'intérieur du bâtiment qui comporte un tel volet roulant, ou du côté du volet qui est tourné vers l'extérieur du bâtiment et dans ce cas les moyens pour bloquer le tablier sont généralement des verrous à serrure, ces crochets ou verrous venant, par une action manuelle, se crocheter dans des encoches ou autres logements appropriés réalisées dans les montants de l'ouverture. De tels moyens sont très peu pratiques à utiliser, car ils ne sont notamment pas actionnés automatiquement et, si les utilisateurs des volets oublient de les enclencher, leur fonction d'anti-relevage de sécurité est caduque.

Il existe d'autres réalisations de dispositif anti-relevage qui ont été mises au point par la Demanderesse, dans les cas d'application spécifiques d'une commande du volet roulant par treuil ou moteur, qui sont décrites notamment dans les documents FR2789436, FR2789437. De tels dispositifs anti-relevage comportent des bielles ou analogues qui sont montés en coopération avec la lame primaire, ces bielles venant, lorsque le tablier est entièrement déroulé dans l'ouverture, soit en position abaissée, automatiquement se bloquer par arc-boutement ou analogue, pour réaliser ainsi une liaison rigide entre l'arbre d'enroulement et le volet roulant en position abaissée en combinaison avec la transmission irréversible du mouvement de rotation entre le treuil ou le moteur et l'arbre d'enroulement. Le volet roulant est ainsi verrouillé automatiquement lorsqu'il est abaissée et arrive en fin de déroulement, par le fait que la commande spécifique par treuil ou moteur assure une irréversibilité du mouvement de l'arbre d'enroulement, et donc empêche cet arbre de tourner lorsqu'on sollicite directement le volet. De tels dispositifs ne sont pas fonctionnels avec un mécanisme de manoeuvre par sangle des volets roulants, pour lequel la rotation de l'arbre d'enroulement est libre dans les deux sens.

Les documents DE 72 42 333 et WO 85 02439 montrent des dispositifs d'anti-relevage du tablier, opérationnels avec un mécanisme de manoeuvre par sangle des volets roulants. Ces dispositifs comportent une roue dentée solidaire de l'axe d'enroulement du tablier, sur laquelle un cliquet vient se mettre en prise lorsqu'on relâche la sangle de manoeuvre du volet, empêchant ainsi toute rotation inverse de l'axe d'enroulement, et donc toute remontée du tablier. Pour dégager le cliquet de la roue dentée afin de relever le tablier, ce cliquet est actionné par la sangle qui agit à sur un point précis de celui-ci placé à son extrémité libre opposée à celle en prise sur la roue dentée. De tels dispositifs ne fonctionnent pas de manière optimale car le cliquet est difficile à manoeuvrer avec la sangle.

La présente invention se propose de pallier ces inconvénients. Plus précisément, elle a pour objet un volet roulant apte à être associé à une ouverture comportant une composante verticale, comportant
- un tablier à lames articulées apte à s'enrouler et se dérouler,
- un arbre d'enroulement défini selon un premier axe,
- des moyens pour lier une lame primaire du tablier avec l'arbre d'enroulement,
- des moyens d'entraînement en rotation de l'arbre d'enroulement pour dérouler et enrouler le tablier entre deux positions, une position abaissée pour fermer l'ouverture et une position relevée pour laisser libre l'ouverture, ces moyens d'entraînement comportant
   * une poulie solidaire dudit arbre d'enroulement,
   * une sangle montée en coopération avec la poulie de façon que, par une première force de traction exercée sur la sangle, la poulie soit entraînée en rotation dans un premier sens pour tendre à faire passer le tablier de sa position abaissée à sa position relevée et que, par une seconde force de traction ou analogue opposée à la première exercée sur cette sangle, la poulie soit entraînée dans le sens opposé au premier sens pour tendre à faire passer le tablier de sa position relevée à sa position abaissée par gravité,
- des moyens pour bloquer le tablier en position abaissée pour l'empêcher, par une action directe sur lui, de le ramener à sa position relevée, et
- des moyens pour débloquer le tablier pour lui permettre de passer d'une position baissée à une position relevée,
lesdits moyens pour bloquer le tablier en position abaissée comportant des moyens coopérant avec ledit arbre d'enroulement ou la poulie solidaire en vue d'empêcher sa rotation dans le premier sens,
lesdits moyens pour débloquer le tablier comportant des moyens coopérant avec lesdits moyens d'entraînement en rotation de l'arbre d'enroulement en vue de permettre une libération de la rotation de l'arbre d'enroulement dans le premier sens, lesdits moyens pour bloquer le tablier en position abaissée comportant
* un ensemble comprenant une roue à rochet comportant des dentures taillées en biseau et un cliquet défini entre deux première et seconde extrémités, ledit ensemble étant monté en coopération avec l'arbre d'enroulement de façon que :
   · la roue à rochet soit solidaire dudit arbre d'enroulement, et que
   · le cliquet soit monté, par sa première extrémité, en rotation autour d'un deuxième axe parallèle au premier axe de façon qu'il soit apte à prendre deux positions, une position engrenée dans laquelle sa seconde extrémité est engrenée dans les dentures de la roue à rochet, empêchant la roue à rochet de tourner dans le sens permettant à l'arbre d'enroulement de tourner dans le premier sens pour faire passer le tablier de sa position abaissée vers sa position relevée, et une position désengrenée qui permet à la roue à rochet de tourner dans le premier sens, et
* des moyens élastiques pour tendre à amener ledit cliquet dans sa position engrenée,
   les moyens de déblocage du tablier comportant des moyens pour transformer la première force de traction appliquée à ladite sangle en une force d'entraînement en rotation appliquée audit cliquet pour tendre à le faire passer de sa position engrenée à sa position désengrenée,
   les moyens pour transformer la première force de traction appliquée à la sangle en une force d'entraînement en rotation appliquée au cliquet pour tendre à le faire passer de sa position engrenée à sa position désengrenée, comportant
* des moyens pour guider ladite sangle dans son déplacement entre deux premier et deuxième points non confondus, ces deux points étant situés de part et d'autre dudit ensemble, et
* des moyens de guidage en glissement sur un troisième point défini sur le cliquet, de la partie de sangle comprise entre les deux premier et deuxième points, ledit troisième point étant situé en dehors de la droite passant par les deux premier et deuxième points, la partie de sangle comprise entre les deux premier et deuxième points étant agencée pour glisser sur ledit troisième point,
caractérisé par le fait que ledit troisième point est situé entre les deux première et seconde extrémités dudit cliquet, la partie de sangle comprise entre les deux premier et deuxième points glissant sur ledit troisième point en passant entre la roue à rochet et ce troisième point.

Le mode d'action de la sangle sur le cliquet tel que défini ci-dessus permet d'obtenir une plus grande efficacité dans la commande des moyens pour bloquer et débloquer le tablier.

Selon une caractéristique avantageuse, le volet roulant selon l'invention comprend en outre au moins un quatrième point situé sur ledit cliquet au-delà de sa première extrémité, la partie de sangle comprise entre les deux premier et deuxième points glissant sur ce quatrième point de façon que la roue à rochet et ce quatrième point soient situés d'un même côté par rapport à cette partie de sangle.

Un point d'action supplémentaire sur le cliquet, tel que défini ci-dessus procure avantageusement une synergie d'effort permettant une manoeuvre plus facile du cliquet.

D'autres caractéristiques et avantages de l'invention apparaîtront au cours de la description suivante donnée en regard des dessins annexés à titre illustratif mais nullement limitatif, dans lesquels :
Les figures 1 et 2 représentent, sous forme schématique et selon une vue de bout en coupe partielle transversale, deux modes de réalisation d'un volet roulant selon l'invention.
La figure 3 représente un diagramme illustrant la décomposition des forces qui s'appliquent lors du fonctionnement du volet roulant selon le mode de réalisation schématiquement illustré sur la figures 1.
La figure 4 représente un diagramme illustrant partiellement la décomposition des forces qui s'appliquent lors du fonctionnement du volet roulant selon le mode de réalisation schématiquement illustré sur la figure 2.
Les figures 5a à 5c représentent, sous forme schématique et selon une vue en coupe transversale intérieure, les modes de réalisations du volet roulant selon les figures 1 ou 2, dans trois positions différentes de fonctionnement.

Il est bien précisé que, sur les figures, les mêmes références désignent les mêmes éléments, quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

La Demanderesse tient aussi à préciser que les figures représentent deux modes de réalisation de l'objet selon l'invention, mais qu'il peut exister d'autres modes de réalisation qui répondent à la définition de cette invention.

Elle précise en outre que, lorsque, selon la définition de l'invention, l'objet de l'invention comporte "au moins un" élément ayant une fonction donnée, le mode de réalisation décrit peut comporter plusieurs de ces éléments.

Elle précise aussi que, si les modes de réalisation de l'objet selon l'invention tel qu'illustré comportent plusieurs éléments de fonction identique et que si, dans la description, il n'est pas spécifié que l'objet selon cette invention doit obligatoirement comporter un nombre particulier de ces éléments, l'objet de l'invention pourra être défini comme comportant "au moins un" de ces éléments.

La présente invention concerne un volet de type roulant avec dispositif anti-relevage de sécurité apte à être associé à une ouverture d'un bâtiment de quelque nature que ce soit, comportant une composante verticale.

Le volet roulant comporte, par référence aux figures 1 à 5, un tablier 1 à lames articulées apte à s'enrouler et se dérouler, du type à lames rigides montées pivotantes les unes par rapport aux autres, un arbre d'enroulement 2 défini selon un premier axe 3 et muni de flasques latéraux 51 pour assurer un guidage correct de l'enroulement du tablier autour de l'arbre d'enroulement, des moyens 4 pour lier la lame primaire 5 du tablier 1 avec l'arbre d'enroulement 2, c'est à dire la lame la plus haute du tablier ou première lame en partant de l'arbre d'enroulement, et des moyens 6 d'entraînement en rotation de l'arbre d'enroulement 2 pour dérouler et enrouler le tablier entre deux positions, une position abaissée pour fermer l'ouverture et une position relevée pour laisser libre l'ouverture.

Ces moyens d'entraînement 6 comportent, comme illustré, une poulie 7 ou analogue solidaire de l'arbre d'enroulement 2, c'est à dire fixée rigidement à ce dernier, une sangle 8 montée en coopération avec la poulie 7 de façon que, par une première force de traction exercée sur la sangle, la poulie soit entraînée en rotation dans un premier sens selon la flèche S, figure 1, pour tendre à faire passer le tablier 1 de sa position abaissée à sa position relevée et que, par une seconde force de traction ou analogue opposée à la première exercée sur cette sangle, la poulie soit libérée et puisse tourner dans le sens selon la flèche D, figure 1, opposé au premier sens pour tendre à faire passer le tablier de sa position relevée à sa position abaissée par gravité. A cet effet, la sangle 8 possède une première extrémité 40 reliée de manière connue à une boîte à ressort située de manière ergonomique en général dans une zone comprise entre la partie médiane et la partie basse de l'ouverture, l'autre extrémité 41 de la sangle 8 étant fixée à la poulie 7 de façon que la sangle s'enroule autour de cette poulie quand le tablier passe de sa position relevée à sa position abaissée, sous l'action de son poids lorsque la sangle est soulagée par son extrémité 40 à l'encontre de l'effet du ressort de la boîte à ressort 42. La seconde force de traction a donc pour effet d'annuler la tension exercée sur la sangle par la boîte à ressort dans laquelle est attachée l'extrémité 40 de la sangle, de dégager de la sangle de la boîte à ressort, et de libérer ainsi la poulie dans le sens du déroulement du tablier dans l'ouverture.

De manière connue, le tablier 1 est guidé dans ses mouvements par ces bords latéraux dans des coulisses 52 appropriées placées dans l'ouverture du bâtiment ou analogue dans laquelle le volet roulant est installé.

Le volet comporte en outre des moyens 9 pour bloquer le tablier 1 dans la position abaissée et pour l'empêcher ainsi, par une action directe sur lui, de le ramener à sa position relevée.

Selon une caractéristique de l'invention, ces moyens 9 comportent, dans les deux modes de réalisation illustrés, un ensemble 20 comprenant une roue à rochet 21 comportant des dentures 22 taillées en biseau et un cliquet 23 défini entre deux première 24 et seconde 25 extrémités, cet ensemble étant monté en coopération avec l'arbre d'enroulement 2 de façon que la roue à rochet 21 soit solidaire de l'arbre d'enroulement 2 et que le cliquet 23 soit monté, par sa première extrémité 24, en rotation autour d'un deuxième axe 26 parallèle au premier axe 3, au moyen d'un ensemble "arbre de rotation-palier" de façon que ce cliquet soit apte à prendre deux positions, une position engrenée représentée en traits continus sur la figure 1, dans laquelle sa seconde extrémité 25 est engrenée dans les dentures 22 de la roue à rochet, empêchant la roue à rochet 21 de tourner dans le sens permettant à l'arbre d'enroulement de tourner dans le premier sens S pour relever le tablier, c'est-à-dire le faire passer de sa position abaissée vers sa position relevée, et une position désengrenée représentée en traits interrompus sur la figure 1 et en traits continus sur la figure 2, qui permet à la roue à rochet 21 de tourner dans ce premier sens, et des moyens élastiques 27 pour tendre à amener le cliquet 23 dans sa position engrenée.

Les moyens de ressort élastiques 27 peuvent être constitués par un ressort de traction comme celui qui est illustré schématiquement sur la figure 1, ou par un ressort à lame flexible 27 comme celui qui est illustré schématiquement sur la figure 2, mais il peut aussi être réalisé par un ressort enroulé en spirale et interposé de façon connue en elle-même entre l'arbre de rotation du cliquet et le cliquet ou son palier.

Ces moyens 9 comportent en outre selon les modes de réalisation représentés, et selon tous moyens connus, notamment comme représenté sur les figures 5a-c des moyens de bielle 53 établissant une liaison articulée entre chacune des deux extrémités latérales de la lame primaire 5 et l'arbre d'enroulement 2 de préférence via ses flasques latéraux 51, de sorte que les deux bielles 53 viennent empêcher, lorsque le tablier est totalement abaissé dans l'ouverture comme représenté sur la figure Sa, tout déplacement relatif entre le tablier 1 et l'arbre d'enroulement 2, cette immobilisation étant par exemple obtenue en position abaissée du tablier par arc-boutement ou analogue des bielles 53 entre ses propres extrémités, le coffre 50 et l'arbre d'enroulement 2, comme représenté sur la figure Sa. La liaison bielles-lame primaire étant une liaison à un degré de liberté en rotation, le tablier est immobilisé par rapport à l'arbre d'enroulement. Le fonctionnement des bielles 53 est le suivant : sur la figure 5a, la bielle adopte automatiquement cette position en fin de déroulement de tablier 1, et, en combinaison avec le dispositif roue à rochet-cliquet 21, 23 décrit plus haut, permet de réaliser un blocage du tablier en position abaissée, l'immobilité du tablier 1 par rapport au coffre 50 étant obtenue via les éléments bielle 53, arbre d'enroulement 2, roue à rochet 21, cliquet 23. Lorsque le tablier est relevé via la sangle de manoeuvre, l'arbre d'enroulement exerce une traction sur les attaches 4 flexibles qui s'enroulent autour de l'arbre, comme représenté sur la figure 5b, en entraînant le tablier 1 et les bielles 53 qui coulissent dans des glissières 54 circulaires réalisées dans les flasques 51 afin de ne pas entraver le mouvement d'enroulement du tablier autour de l'arbre, les bielles 53 étant montées pivotantes sur la lame primaire du tablier ; lorsque la lame primaire entre en contact contre l'arbre d'enroulement, comme représenté sur la figure 5c, les bielles 53 adoptent leur position respective de repos par rapport aux flasques 51, cessent de se déplacer dans les glissières circulaires 54, et le tablier s'enroule autour de l'arbre lorsqu'on poursuit l'enroulement. Bien entendu, tous moyens permettant d'assurer une immobilité relative du tablier par rapport à l'arbre d'enroulement en position abaissée du tablier peut convenir au volet roulant selon l'invention, et notamment au mode de réalisation du blocage de l'arbre par un système de roue à rochet et cliquet représenté sur les figures 1 et 2.

Les moyens 29 pour débloquer le tablier pour lui permettre de passer d'une position baissée à une position relevée comportent des moyens 30 pour transformer la première force de traction appliquée à la sangle en une force d'entraînement en rotation appliquée au cliquet pour tendre à le faire passer de sa position engrenée à sa position désengrenée.

Les moyens 30 pour transformer la première force de traction appliquée à la sangle 8 en une force d'entraînement en rotation appliquée au cliquet 23 pour tendre à le faire passer de sa position engrenée à sa position désengrenée, comportent des moyens 31 pour guider la sangle 8 dans son déplacement entre deux premier 32 et deuxième 33 points non confondus, ces deux points étant situés sensiblement de part et d'autre de l'ensemble 20, et des moyens de guidage en glissement 34 sur un troisième point 35 sur la figure 1, ou sur un troisième 35 et un quatrième point 60 sur la figure 2, défini(s) sur le cliquet 23, de la partie 36 de sangle comprise entre les deux premier et deuxième points 32, 33, ce troisième point 35 étant situé en dehors de la droite 37 passant par les deux premier et deuxième points 32, 33, figures 1 et 3, la partie 36 de sangle comprise entre les deux premier et deuxième points étant agencée pour glisser sur le troisième point.

Dans la pratique, les moyens 31 pour guider la sangle 8 dans son déplacement entre deux premier 32 et deuxième 33 points non confondus sont par exemple constitués par le fait que ces deux points 32 et 33 correspondent respectivement au point de la poulie d'où se détache la sangle, qui est donc sensiblement un point fixe dans l'espace où est installé le volet roulant, et au point à partir duquel les utilisateurs manoeuvrent la sangle, qui est toujours sensiblement situé à la verticale de la poulie et peut donc être considéré comme sensiblement fixe dans ce même espace.

Les figures 1 et 3 représentent le premier mode de réalisation d'un volet roulant comportant un dispositif anti-relevage selon l'invention. Dans cette réalisation, le troisième point 35 est situé entre les deux première et seconde extrémités 24, 25 du cliquet 23, la partie de sangle 36 comprise entre les deux premier et deuxième points 32, 33 glissant sur ce troisième point 35 en passant entre la roue à rochet 21 et ce troisième point 35.

La figure 2 représente le deuxième mode de réalisation d'un volet roulant comportant un dispositif anti-relevage selon l'invention. Dans cette réalisation, le troisième point est situé comme décrit précédemment avec l'exemple de la figure 1, et le quatrième point 60 qui s'ajoute au troisième point 35 est situé sur le cliquet 23 au-delà de sa première extrémité 24, la partie de sangle 36 comprise entre les deux premier et deuxième points 32, 33 glissant sur ce quatrième point 60 de façon que la roue à rochet 21 et ce quatrième point 60 soient situés d'un même côté par rapport à cette partie de sangle 3. Il est à noter que sur la figure 4, on a représenté seulement la décomposition de forces due à ce quatrième point 60, celle relative au troisième point devant être ajoutée et étant représentée sur la figure 3. La position relative entre les troisième 35 et quatrième 60 points sera telle que les actions séparées de la sangle sur chacun des points, telles que décrites ci-dessus, puissent s'ajouter conformément aux figures 3 et 4. Pour ce faire, de manière théorique, le deuxième point 33 défini dans le cas de l'exemple de la figure 1, devra être assimilé ou identifié au quatrième point 60 dans le cas de l'exemple de la figure 2, le deuxième point 33 réellement référencé sur la figure 2 se rapportant à la configuration de cette figure relative au quatrième point 60.

Il est en outre précisé que la première force de traction, qui a été définie auparavant, est en général donnée par les utilisateurs eux-mêmes quand ils empoignent la sangle et qu'ils la tirent pour tendre à éloigner l'extrémité 40 de celle-ci de la poulie 7.

Quand à la seconde force de traction opposée, elle peut être donnée par les utilisateurs qui tirent sur la partie accessible de la sangle mais en sens inverse pour tendre à éloigner l'extrémité 40 de la sangle de la boîte à ressort et permettre ainsi la descente du volet par gravité, la partie libre de la sangle 8 dégagée de la boîte à ressort venant alors s'enrouler sur la poulie 7 au fur et à mesure que le tablier descend de la valeur de la longueur de la sangle libérée.

Dans une réalisation préférentielle, comme représenté sur les figures 1 et 2, la sangle est en effet constituée d'une bande dont une extrémité, en l'occurrence l'extrémité 40, est reliée à une boîte à ressort comme expliqué plus haut, connue en elle-même, et dont l'autre extrémité 41 est fixée à la poulie 7 de façon que la sangle s'enroule autour de cette poulie quand le tablier passe de sa position relevée à sa position abaissée, sous l'action de son poids lorsque la sangle est soulagée par son extrémité 40 à l'encontre de l'effet du ressort de la boîte à ressort 42. Lorsque le tablier 1 descend, le ressort de la boîte à ressort 42 se bande et la sangle s'enroule autour de la poulie 7. Quand le tablier passe de sa position abaissée à sa position relevée, la sangle se déroule de la poulie 7 et s'enroule dans la boîte à ressort sous l'action du ressort bandé qui revient à son état original.

Il est mentionné que le troisième point de glissement 35 ou 60 peut être avantageusement constitué, comme illustré sur les figures, par un galet monté rotatif fou ou analogue sur lequel vient s'appuyer la sangle.

De même, le volet comporte un coffre 50, l'arbre d'enroulement 2 et le cliquet 23 étant montés pivotant par rapport au coffre 50 ou analogue qui est lui-même fixé sur les murs dans lesquels sont réalisées les ouvertures.

Le cliquet 23 est avantageusement limité dans son déplacement visant à le désengrener de la roue à rochet 21 par une butée appropriée 38 fixée au coffre de volet roulant, comme représenté sur la figure 1.

Le volet roulant décrit ci-dessus et illustré sur les figures 1 et 3, fonctionne de la façon suivante:

On suppose tout d'abord que le tablier 1 est en position abaissée et qu'aucun effort de traction est exercé sur la sangle 8. En outre, selon la représentation des figures 1 à 4, la roue à rochet 21 et le tablier 1 sont agencés sur l'arbre d'enroulement 2 de façon que ce tablier passe de sa position abaissée à sa position relevée, par une rotation senestrorsum S de l'arbre d'enroulement 2, et donc de la poulie 7 et de la roue à rochet 21. A titre d'information, il est précisé que la représentation inverse a été utilisée sur les figures 5a-c.

Dans ces conditions, la partie de sangle 36 n'est pas bandée et le cliquet 23 est dans sa position engrenée, son extrémité 25 venant buter contre un flan raide d'une denture 22, position représentée en traits continus sur la figure 1.

Dans cette configuration, si on suppose qu'une force est exercée directement sur le tablier pour tendre à le relever, la roue à rochet 21 ne peut pas tourner et empêche de ce fait la rotation de l'arbre d'enroulement 2, et donc le relevage du tablier en combinaison avec les bielles 53, comme décrit plus haut avec l'aide des figures 5a-c.

Quand on veut faire passer le tablier 1 d'une position abaissée à une position relevée, il suffit d'exercer sur l'extrémité 40 de la sangle 8 voisine du point 33, une force de traction vers le bas par référence aux figures 1 et 3. Lors de cette traction à l'encontre de la force opposée qui s'exerce sur son extrémité 41 montée en coopération avec la poulie 7, la partie 36 de la sangle tend à se bander et à prendre la position représentée en traits interrompus sur cette même figure 1.

Dans ce mouvement, elle entraîne le point de glissement 35 dans une translation vers la gauche par référence à la figure 1, qui entraîne le pivotement du cliquet 23 dans une rotation senestrorsum. Dans cette rotation, l'extrémité 25 du cliquet se dégage de la roue à rochet 21 qui peut alors pivoter dans le sens senestrorsum, permettant au tablier de s'enrouler sur l'arbre d'enroulement 2. Quand la force de traction ne s'exerce plus sur la sangle à son extrémité 40, sous l'action du ressort 27, le cliquet peut revenir à sa position engrenée sur le roue à rochet.

Pour faire passer le tablier 1 de sa position relevée à sa position abaissée, afin d'obturer l'ouverture du bâtiment ou analogue, il suffit d'exercer une force de traction sur la sangle, opposée à la force de traction qui permettait le relevage du tablier 1. La poulie 7 pivote alors dans le sens dextrorsum D et l'extrémité 25 du cliquet 23 glisse sur les flans obliques des dents sans empêcher la rotation de cette poulie. L'arbre d'enroulement étant lié à la poulie, il pivote dans le même sens D et déroule le tablier pour l'amener dans sa position abaissée permettant la fermeture partielle ou totale de l'ouverture.

Il est bien entendu que dans la configuration d'une fermeture totale de l'ouverture, la force de rappel du cliquet contre la roue à rochet doit être calculé de sorte que le ressort de rappel du cliquet puisse jouer son rôle malgré la tension de la sangle due à la boîte à ressort.

Le fonctionnement du mode de réalisation illustré sur les figures 2 et 4 ne sera pas décrit ici, car il est se déduit sans aucune difficulté de la description structurelle faite auparavant et celle du fonctionnement du mode de réalisation selon les figures 1 et 3 donnée ci-dessus.

Il est précisé que ces deux modes de fonctionnement peuvent s'expliciter par le contenu des figures 3 et 4 qui donnent une représentation vectorielle des forces qui s'appliquent sur le cliquet, en son point 35 sur la figure 3 ou en son point 60 sur la figure 4, au moyen de la sangle 8.

Il suffit de constater que les deux forces F₁ et F₂ qui sont exercées sur la sangle lorsque la force de traction est appliquée sur son extrémité 40 sont équivalentes à une résultante F₃ qui, elle-même, se décompose en deux composantes, une composante tangentielle F₄ et une composante orthogonale F₅ qui est perpendiculaire au deuxième axe 26, ce qui entraîne, de façon connue en soi, la rotation du cliquet dans le sens senestrorsum mentionné ci-avant.

Les forces F₁ à F₅ représentées sur la figure 4 ont des orientations différentes de celles selon la figure 3, en raison de la position du point 60 sur le cliquet 23, mais donnent toujours une rotation senestrorsum de ce cliquet.

Dans le cas de la figure 2, les forces induites sur le cliquet 23 par l'action de la sangle par l'intermédiaire des deux points 35 et 60 s'ajoutent pour renforcer le couple de rotation sur le cliquet 23 visant à le dégager de la roue dentée.

## Revendications

1. Volet roulant apte à être associé à une ouverture comportant une composante verticale, comportant
- un tablier (1) à lames articulées apte à s'enrouler et se dérouler,
- un arbre d'enroulement (2) défini selon un premier axe (3),
- des moyens (4) pour lier une lame primaire (5) du tablier avec l'arbre d'enroulement,
- des moyens d'entraînement (6) en rotation de l'arbre d'enroulement (2) pour dérouler et enrouler le tablier entre deux positions, une position abaissée pour fermer l'ouverture et une position relevée pour laisser libre l'ouverture, ces moyens d'entraînement comportant
* une poulie (7) solidaire dudit arbre d'enroulement,
* une sangle (8) montée en coopération avec la poulie (7) de façon que, par une première force de traction exercée sur la sangle, la poulie soit entraînée en rotation dans un premier sens pour tendre à faire passer le tablier de sa position abaissée à sa position relevée et que, par une seconde force de traction ou analogue opposée à la première exercée sur cette sangle, la poulie soit entraînée dans le sens opposé au premier sens pour tendre à faire passer le tablier de sa position relevée à sa position abaissée par gravité,
- des moyens (9, 53) pour bloquer le tablier (1) en position abaissée pour l'empêcher, par une action directe sur lui, de le ramener à sa position relevée, et
- des moyens (29) pour débloquer le tablier (1) pour lui permettre de passer d'une position baissée à une position relevée,
lesdits moyens pour bloquer le tablier en position abaissée comportant des moyens (20) coopérant avec ledit arbre d'enroulement (2) ou la poulie (7) solidaire en vue d'empêcher sa rotation dans le premier sens,
lesdits moyens (29) pour débloquer le tablier (1) comportant des moyens (30) coopérant avec lesdits moyens d'entraînement (6) en rotation de l'arbre d'enroulement (2) en vue de permettre une libération de la rotation de l'arbre d'enroulement dans le premier sens,
lesdits moyens pour bloquer le tablier en position abaissée comportant
* un ensemble (20) comprenant une roue à rochet (21) comportant des dentures (22) taillées en biseau et un cliquet (23) défini entre deux première et seconde extrémités (24, 25), ledit ensemble étant monté en coopération avec l'arbre d'enroulement (2) de façon que :
· la roue à rochet (21) soit solidaire dudit arbre d'enroulement, et que
· le cliquet (23) soit monté, par sa première extrémité (24), en rotation autour d'un deuxième axe (26) parallèle au premier axe (3) de façon qu'il soit apte à prendre deux positions, une position engrenée dans laquelle sa seconde extrémité est engrenée dans les dentures de la roue à rochet, empêchant la roue à rochet de tourner dans le sens permettant à l'arbre d'enroulement de tourner dans le premier sens pour faire passer le tablier de sa position abaissée vers sa position relevée, et une position désengrenée qui permet à la roue à rochet de tourner dans le premier sens, et
* des moyens élastiques (27) pour tendre à amener ledit cliquet (23) dans sa position engrenée,
les moyens de déblocage (29) du tablier (1) comportant des moyens (30) pour transformer la première force de traction appliquée à ladite sangle (8) en une force d'entraînement en rotation appliquée audit cliquet (23) pour tendre à le faire passer de sa position engrenée à sa position désengrenée,
les moyens (30) pour transformer la première force de traction appliquée à la sangle (8) en une force d'entraînement en rotation appliquée au cliquet (23) pour tendre à le faire passer de sa position engrenée à sa position désengrenée, comportant
* des moyens (31) pour guider ladite sangle (8) dans son déplacement entre deux premier (32) et deuxième (33) points non confondus, ces deux points étant situés de part et d'autre dudit ensemble (20), et
* des moyens de guidage en glissement (34) sur un troisième point (35) défini sur le cliquet (23), de la partie (36) de sangle comprise entre les deux premier et deuxième points (32, 33), ledit troisième point (35) étant situé en dehors de la droite (37) passant par les deux premier et deuxième points (32, 33), la partie (36) de sangle comprise entre les deux premier et deuxième points étant agencée pour glisser sur ledit troisième point,
***caractérisé par le fait que*** ledit troisième point (35) est situé entre les deux première et seconde extrémités (24, 25) dudit cliquet (23), la partie de sangle (36) comprise entre les deux premier et deuxième points (32, 33) glissant sur ledit troisième point (35) en passant entre la roue à rochet (21) et ce troisième point (35).

2. Volet roulant selon la revendication 1, ***caractérisé par le fait qu***'il comprend en outre au moins un quatrième point (60) situé sur ledit cliquet (23) au-delà de sa première extrémité (24), la partie de sangle (36) comprise entre les deux premier et deuxième points (32, 33) glissant sur ce quatrième point (60) de façon que la roue à rochet (21) et ce quatrième point (60) soient situés d'un même côté par rapport à cette partie de sangle (36).

3. Volet roulant selon la revendication 1 ou 2, ***caractérisé par le fait* qu**'une première extrémité (40) de la sangle (8) est montée en coopération avec une boîte à ressort (42), la seconde extrémité (41) de la sangle étant solidaire de la poulie (7), cette dite sangle étant en outre agencée pour s'enrouler autour de ladite poulie (7).

4. Volet roulant selon l'une quelconque des revendications 1 à 3, ***caractérisé par le fait que*** ledit cliquet (23) est monté, par sa première extrémité (24), en rotation autour d'un deuxième axe (26) au moyen d'un ensemble "arbre de rotation-palier", les moyens de ressort (27) étant constitués par un ressort à lame flexible.

5. Volet roulant selon l'une quelconque des revendications 1 à 4, ***caractérisé par le fait qu***'il comporte un coffre (50), l'arbre d'enroulement (2) et le cliquet (23) étant montés pivotant par rapport au dit coffre (50).
